# EUROPÄISCHE PATENTSCHRIFT

(11) **EP 1 072 514 B1**
(45) Veröffentlichungstag und Bekanntmachung des Hinweises auf die Patenterteilung: **27.04.2005**
(21) Anmeldenummer: 00115733.8
(22) Anmeldetag: 21.07.2000
(51) Int. Cl.: B65B 9/13

(54) **VERFAHREN UND VORRICHTUNG ZUM UMHÜLLEN VON STÜCKGUT,INSBESONDERE STÜCKGUTSTAPELN, MIT EINER STRETCHFOLIENHAUBE**
METHOD AND APPARATUS FOR WRAPPING PRODUCTS, PARTICULARLY STACKS OF PRODUCTS, WITH A SLEEVE OF STRETCH FOIL
PROCEDE ET APPAREIL POUR ENVELOPPER DES MARCHANDISES, EN PARTICULIER DES PILES DE MARCHANDISES, AVEC UNE HOUSSE DE FILM ETIRABLE

(30) Priorität: 23.07.1999 DE 19933856
(43) Veröffentlichungstag der Anmeldung: 31.01.2001
(73) Patentinhaber: Beumer Maschinenfabrik GmbH & Co. KG, 59269 Beckum (DE)
(72) Erfinder: Uthoff, Werner, 59269 Beckum (DE)
(74) Vertreter: Hoormann, Walter, Dr.-Ing.

(56) Entgegenhaltungen:
- EP-A- 0 285 855
- EP-A- 0 344 815
- EP-A- 0 399 540
- DE-C- 4 235 409

## Beschreibung

Die Erfindung betrifft ein Verfahren zum Umhüllen von Stückgut mit i.w. rechtwinkliger horizontaler Querschnittsfläche, insb. von quader- bzw. würfelförmigen Stückgutstapeln, mit einer aus einem Seitenfaltenschlauch gebildeten, horizontal quergestretchten (Kunststoffolien-)Haube aus Stretchfolie, bei dem aus einem von einem (Schlauch-)Vorrat zugeführten, im Bevorratungszustand flachgelegten Folienschlauch, dessen ungedehnter Umfang wenigstens 10 % kleiner als der Umfang des zu umhüllenden Stückgutes ist, zunächst (vor dem Querstretchen) eine Haube gebildet wird, indem der Folienschlauch mit Abstand zu seinem freien Zuführende mit einer Quernaht abgeschweißt und anschließend oberhalb der Quernaht durchtrennt wird; bei dem die so gebildete Haube so über das zu umhüllende Stückgut gezogen wird, daß ihr geschlossenes Ende im fertigen Umhüllungszustand (= Hauben-Anlagezustand) als Haubendeckel unter einer durch Querdehnung der Haubenseitenwände bewirkten biaxialen (Haubendeckel-)Horizontaldehnung an der Oberseite des Stückgutes anliegt; bei dem die Haube zur Erzielung einer i.w. gleichmäßigen Umfangsdehnung ihrer Seitenwände beim Querdehnen vor dem Querstretchen und Überziehen über das jeweils zu umhüllende Stückgut - ggf. in mehreren Schritten - zunächst i.w. ungedehnt vollständig so aufgespreizt wird, daß die von den Haubenseitenwänden umschlossene horizontale Hauben-Aufspreiz-Querschnittsfläche i.w. geometrisch ähnlich zur horizontalen Stückgut-Querschnittsfläche ist und mithin so angeordnet (aufgespreizt) wird,
- daß zwei i.w. gleich lange, parallele erste Kanten der Hauben-Aufspeiz-Querschnittsfläche parallel zur Quernaht der Haube sowie zu den die Breite des Stückgutes bestimmenden Stückgut-Seitenflächen verlaufen,
- daß zwei i.w. gleich lange, parallele zweite Kanten ("Bezugskanten") der Hauben-Aufspreiz-Querschnittsfläche i.w. rechtwinklig zu den ersten Kanten verlaufen,
- und daß der Haubendeckel von drei übereinander liegenden Folienlagen gebildet wird, nämlich von
   - einer über ihre gesamte Breite mittig von der Quernaht durchsetzten, rechtwinkligen oberen Folienlage, deren Größe und Form gleich der Hauben-Aufspreiz-Querschnittsfläche ist,
   - zwei die mittlere Folienlage bildenden, einander spiegelsymmetrisch gegenüberliegenden Folienabschnitten in Form jeweils eines gleichschenkligen Dreiecks, deren Höhenlinie jeweils von einem äußeren Abschnitt der Quernaht gebildet ist, und deren Grundlinie jeweils in einer Bezugskante (= zweite Kante) liegt, und
   - zwei die untere Folienlage bildenden, zu den mittleren dreiecksförmigen Folienabschnitten kongruenten, dreiecksförmigen unteren Folienabschnitten, die jeweils mit dem darüber liegenden dreiecksförmigen mittleren Folienabschnitt des Deckels eine an der Dreieck-Grundlinie offene Folientasche bilden;
und bei dem die so aufgespreizte, i.w. noch ungedehnte Haube sodann auf einen zum Überziehen erforderlichen Überziehquerschnitt quergestretcht wird, indem die zunächst das Aufspreizen und sodann das Querstretchen bewirkenden Elemente aus ihrer Stellung, in welcher sie die Haubenseitenwände i.w. ungedehnt aufspreizen, jeweils horizontal in Diagonalrichtung nach außen in eine Überziehposition bewegt werden, in welcher die quergestretchten Haubenseitenwände jeweils in einem Überzieh-Sicherheitsabstand zu der ihnen jeweils benachbarten Stückgut-Seitenwand stehen, der i.a. umlaufend i.w. konstant ist, so daß der Abstand der Eckkanten der Haube in deren Überziehzustand zu der ihnen jeweils benachbarten Eckkante des Stückgutes jeweils i.w. gleich groß ist, wobei der Schlauch wenigstens im Bereich der zu bildenden Quernaht bezüglich seiner Breite beim Legen der Quernaht so formatiert ist oder wird, daß sich jeweils die beiden gleich langen Schenkel der beiden V- bzw. dreiecksförmigen, taschenbildenden Folien-Doppelungsbereiche des Haubendeckels im Aufspreizzustand der zu bildenden Haube mit einem Schenkelabschnitt einer Länge X bis über die ihnen jeweils benachbarte, rechtwinklig zur Quernaht verlaufende zweite Kante der unterhalb des Queraahtbereiches vorhandenen, i.w. geometrisch ähnlich zur horizontalen Stückgut-Querschnittsfläche ausgebildeten Hauben-Aufspreiz-Querschnittsfläche hinauserstrecken, und wobei die Eckkanten zweier einander benachbarter Haubenseitenwände im ungedehnten Aufspreizzustand jeweils in einem Eckkantenabstand Y zu der ihnen benachbarten äußeren Kante der benachbarten Seitenfalte stehen.

Die Erfindung betrifft weiterhin eine Vorrichtung zur Durchführung des vorstehend gattungsmäßig beschriebenen Verpackungsverfahrens nach dem Oberbegriff des Ansprüches 2.

Nachdem die Schrumpfhauben-Verpackungstechnologie Ende der 80er/Anfang der 90er Jahre innerhalb kurzer Zeit i.w. durch die Stretchhauben-Verpackungstechnologie abgelöst worden ist, ist es bei dieser seinerzeit zwar im papierenen Stand der Technik schon seit längerer Zeit bekannten, aber in der Praxis kaum/noch nicht praktizierten Verpackungstechnologie noch über viele Jahre bei der Herstellung von Ladeeinheiten zu erheblichen Problemen gekommen, da beide Technologien nur scheinbar i.w. gleich sind.

Eines dieser Probleme bestand darin, daß es im Haubendeckel aufgrund der diesem beim Querstretchen der Haubenseitenwände eingeprägten Dehnungen und daraus resultierenden Spannungen zu Folieneinrissen oder/und dazu kam, daß sich die Oberseiten der bereits beim vollständigen Aufspreizen einer Stretchfolienhaube in deren Deckel ausbildenden V-förmigen bzw. dreiecksförmigen Folientaschen zipfelförmig hochstellten. Dieses war und ist aber nach wie vor nicht nur aus ästhetischen Gründen höchst unerwünscht, sondern kann seinerseits insb. dann zu Folieneinrissen führen, wenn solche Ladeeinheiten bspw. mittels eines Gabelstaplers zwecks Bevorratung oder für einen Transport übereinander gestapelt oder wieder entstapelt werden, da dabei z.B. die Gabeln des Hubgerätes die hochstehenden Folienzipfel beschädigen können.

Gemäß der in der EP 0 399 540 A1 offenbarten technischen Lehre lagen diese nachteiligen Erscheinungen i.a. in einer - in Relation zur Breite des zu umhüllenden Stückgutes bzw. Stückgutstapels - zu kurzen Querschweißnaht begründet, genauer gesagt in Spannungen des Haubendeckels, die sich beim Querstretchen aufgrund einer zu kurzen Schweißnaht im Deckel einstellen. Sie konnten mittels der in dieser Druckschrift offenbarten Erfindung dadurch vermieden werden, daß der zur Haubenbildung benutzte Seitenfaltenschlauch mit einer Quernaht versehen wird, deren Länge wenigstens ca. 85 - 90 % der zur Quernaht parallelen Breite des zu umhüllenden Stückgutes/Stückgutstapels gewählt wird, vorzugsweise wenigstens ca. 95 % der Stapelbreite bzw. i.w. gleich der Stapelbreite, wobei es weder zu Folieneinrissen kam, noch auch zu einem zipfelförmigen Hochstehen der Folie im Bereich der Folientaschen, weil der Haubendeckel dabei so gedehnt wird, daß sich die oberen Folienabschnitte der V-förmigen Doppelungsbereiche unter entsprechender Spannung an die Stapeloberseite anlegen.

Zu diesen Schwierigkeiten war es deshalb gekommen, weil man seinerzeit beim Wechsel von der Schrumpfhauben-Verpackungstechnologie zur Stretchhauben-Verpackungstechnologie vor Mai 1989 die Formatierung der zur Haubenbildung verwendeten Seitenfaltenschläuche zunächst entsprechend der Formatierung bei der Schrumpfhauben-Verpackungstechnologie vorgesehen hatte, nämlich so, daß der jeweils (noch ungedehnt) völlig aufgespreizte Seitenfaltenschlauch eine Hauben-Aufspreiz-Querschnittsfläche aufspannt bzw. begrenzt, die i.w. geometrisch ähnlich zur Stückgut-Querschnittsfläche ist. Dabei war die Länge der Kanten der Hauben-Aufspreiz-Querschnittsfläche einer Schrumpffolienhaube jeweils um einen bestimmten Faktor größer als die jeweils benachbarte, parallele Kante der Stapel-Querschnittsfläche, so daß eine Schrumpfhaube im Aufspreizzustand bereits einen Überziehzustand hatte, in dem ihre Haubenseitenwände umlaufend einen i.w. konstanten Sicherheitsabstand zum Stückgutstapel hatten.

Man hat daher seinerzeit zunächst auch bei der Stretchhauben-Verpackungstechnologie die zur Anwendung vorgesehenen Seitenfaltenschläuche so formatiert, daß sie im (ungedehnten) Aufspreizzustand eine zur Stapel-Querschnittsfläche geometrisch ähnliche Hauben-Aufspreiz-Querschnittsfläche aufspannten bzw. begrenzten, allerdings natürlich mit dem Unterschied zur Schrumpfhauben-Verpackungstechnologie, daß die Seitenkanten der Hauben-Aufspreiz-Querschnittsfläche jeweils i.w. um denselben Faktor kleiner als die jeweils benachbarte, parallele Stapel-Seitenfläche waren, und hat den so formatierten und zugeführten Stretchfolien-Seitenfaltenschlauch bei der/zur Haubenbildung mit einer Quernaht abgeschweißt.

Das hatte ersichtlich zur Folge, daß die Länge der Querschweißnaht gleich der entsprechend formatierten Zuführbreite des Seitenfaltenschlauches war, und bspw. nur 75 % der Stapelbreite betrug, wenn ein Querstretch der Haube in deren Anlagezustand von 25 % vorgesehen war. Bei derart kurzen Querschweißnähten kam es nun aber - wie in der EP 0 399 540 A1 im einzelnen ausgeführt ist - zu den oben bereits genannten Problemen.

Dennoch hatte diese seinerzeit zunächst vorgesehene Arbeitsweise insofern eine technische Logik", weil man bestrebt war, die von der jeweils gewählten Stretchfolie gebotenen Eigenschaften/Möglichkeiten möglichst voll zu nutzen, und daher bereits beim Querdehnen der Stretchfolienhaube aus deren i.w. ungedehntem Aufspreizzustand in ihren quergestretehten Überziehzustand (und nicht erst im Anlagezustand) eine i.w. gleichmäßige Umfangsdehnung der Haubenseitenwände erzielen wollte. Dieses ist aber ersichtlich nur dann möglich, wenn die Hauben-Aufspreiz-Querschnittsfläche im Bereich der Haubenseitenwände i.w. geometrisch ähnlich zu der Stapel-Querschnittsfläche ist, und wenn diese geometrische Ähnlichkeit beim Querstretchen i.w. aufrechterhalten bleibt.

Von diesem Ziel und dieser Erkenntnis macht auch das Verfahren gern. der EP 0 399 540 A1 beim Querstretchen der Haubenseitenwände Gebrauch, allerdings nur mit vertikalem Abstand zum geschlossenen Haubenende (= Haubendeckel), welches zur Erzielung einer längeren Quernaht bzw. eines größeren Quernahtverhältnisses (= Länge der Quernaht zur Stapelbreite) von wenigstens ca. 85 - 90 % und damit günstigerer Spannungsverhältnisse im Deckel gem. der EP 0 399 540 A1 entweder bereits im Zuführzustand geometrisch unähnlich formatiert ist (wobei dann das Aufspreizen und Querstretchen der Haube nicht an den äußeren Kanten des Seitenfaltenschlauches bzw. ausgehend von diesen erfolgt, sondern im Bereich der nicht gefalteten Schlauch-Seitenflächen), oder vor der Quernahtbildung im Quernahtbereich aus dem Zuführzustand entsprechend umformatiert wird.

Die Lehre nach der EP 0 399 540 A1 hat sich im vergangenen Jahrzehnt auch bestens bewährt: Bei ihrer Anwendung konnten sowohl Folieneinrisse im Haubendeckel als auch Zipfelbildungen im Bereich der beiden Folientaschen wirksam vermieden werden, und zwar nicht nur bei einem relativ geringen Querstretch von bspw. 12 % oder 15 %, der nur wenige Prozent größer als die Grenz-Querdehnung von etwa 10 % ist, oberhalb welcher man in der Praxis überhaupt von einem Stretch" spricht, sondern auch bei Querstretchwerten im Bereich von 20 bis etwa 30 % und mehr, die (s. z.B. DE-A-37 07 877) im Hinblick auf die Folieneigenschaften seinerzeit von der Fachwelt noch für praktikabel gehalten wurden.

Zwischenzeitlich hat die einschlägige Zulieferindustrie nun aber Stretchfolien entwickelt, die Querstretchwerte von 50 % und (deutlich) mehr schadlos ertragen, und zwar selbst dann, wenn dem Querstretch ein vertikaler Längsstretch überlagert wird, die Stretchfolienhaube also im Anlagezustand an der fertigen Ladeeinheit biaxial gestretcht ist, wie dieses aus der EP 0 344 815 bekannt ist. Dabei hat sich nun aber herausgestellt, daß für derart hohe Querstretchwerte von etwa 50 % und (ggf. erheblich) mehr die Lehre gem. der EP 0 399 540 A1 bzw. B2 offenbar zu erweitern bzw. modifizieren ist, da sich herausgestellt hat, daß es bei einem derart großen Querstretch selbst dann zu den befürchteten Zipfelbildungen im Haubendeckel und ggf. sogar zu Folieneinrissen kommen kann, wenn gem. der EP 0 399 540 gearbeitet wird. Denn bei derartigen Querstretchverhältnissen kann es nicht nur bei zu kurzen Schweißnähten, sondern auch bei zu langen Quernähten ggf. zu Problemen kommen.

Der vorliegenden Erfindung liegt demgem. die Aufgabe zugrunde, ein Verfahren sowie eine Vorrichtung zu dessen Durchführung zu schaffen, bei dessen/deren Anwendung die geschilderten Probleme auch bei sehr großem Querstretch zuverlässig zu vermeiden sind.

Die Lösung des verfahrensmäßigen Teils dieser Aufgabe besteht erfindungsgem. darin, daß der im flachgelegten Zustand von dem Schlauchvorrat zugeführte Schlauch bei einem relativ großen vorgesehenen Querstretch der zu bildenden Haube von wenigstens etwa 50 % ihrer Seitenwände im Anlagezustand am fertig umhüllten Stückgut zwecks Haubenbildung durch Abschweißen der Quernaht und Abtrennen des mit der Quernaht versehenen, freien unteren Schlauchabschnittes bzgl. seiner Breite beim Legen der Quernaht (wenigstens im Bereich der zu bildenden Quernaht vor deren Bildung) so formatiert wird, daß die Länge X der sich in die Hauben-Aufspreiz-Querschnittsfläche erstreckenden Schenkelabschnitte bei einem Querstretch von etwa 50-60% i.w. gleich dem Eckkantenabstand Y ist, wobei der Eckkanten-Abstand Y, der eine "Dehnungsreserve" des Haubendeckels kennzeichnet (derart, daß die Horizontaldehnung des Deckels beim Querstretchen der Haubenseitenwände aufgrund der Folienlose im Deckelbereich erst einsetzt bzw. erheblich wird, wenn diese "Dehnungsreserve" aufgezehrt ist, der Deckel also unter Horizontalspannung gerät) > 0 ist (wie bereits die EP 0 399 540 für Querstretchwerte 10 % ≦ σ_{q} ≈ 30 - 40 % lehrt), aber weiterhin zu beachten ist, daß der relative HaubendeckelDehnreserven-Kennwert Y/X bei einem Querstretch von etwa 50%-60% i.w. gleich 1 ist.

Bevor die vorliegende Erfindung nachstehend allgemein bzw. anhand von Ausführungsbeispielen weiter erläutert wird, erscheint es zweckmäßig bzw. geboten, u.a./insb. die vorund nachstehend verwendeten Begriffe anhand einer Zeichnung zum besseren/einfacheren Versändnis zu erläutern bzw. zu verdeutlichen. Dabei zeigt zunächst einmal
- **Fig. 1**' **bzw. Fig. 1'**: eine Seitenansicht auf eine durch Querabschweißung aus einem Seitenfaltenschlauch gebildete Stretchfolienhaube an ihrem mit der Quernaht versehenen oberen Endabschnitt im noch ungedehnten, nicht aufgespreizten Zustand gem. Fig. 2 bzw. Fig. 2';
- **Fig. 2 bzw. Fig. 2'**: einen Schnitt durch die Stretchfolienhaube gem. Fig. bzw. Fig. l'in Richtung der Schnittlinie II-II bzw. II'-II' gesehen, wobei die Haube in Fig. 2 bzw. Fig. 2' (abweichend von ihrem tatsächlichen Zustand) bereits etwas aufgespreizt dargestellt ist, um die seitlich eingefalteten V-förmigen Seitenfalten erkennen zu können; und
- **Fig. 3 bzw. Fig. 3'**: eine Draufsicht auf die (noch ungedehnt) vollständig aufgespreizte Haube in Richtung des Pfeiles III bzw. III' in Fig. 1 bzw. Fig. 1' gesehen, sowie auf den mittig/zentrisch unter der Haube befindlichen zu umhüllenden Stückgutstapel,
wobei der Darstellung gem. den Fig. 1 - 3 bzw. den Fig. 1' - 3' Stapel-Querschnittsabmessungen gem. den Abmessungen einer Euro-Palette zugrundeliegen, also eine parallel zur Querschweißnaht vorhandene Stapelbreite B = 1.200 mm sowie eine Stapeltiefe T = 800 mm, und wobei ein Querstretch σ_{q} = 30 % vorgesehen ist, so daß bei dem vorhandenen Stapelumfang Uₛₜ = 4.000 mm ein Umfang des ungedehnten Schlauches U_{3'} = 3.077 mm zu wählen ist, und für die Länge bzw. Tiefe h der Seitenfalten jeweils ein Wert von 308 mm, so daß die Länge t = 2 h der beiden rechtwinklig zur Querschweißnaht 6 verlaufenden ersten Kanten der gem. Fig. 3 vollständig aufgespreizten Stretchfolienhaube 3 616 mm beträgt, und die Länge der beiden zur Quernaht 6 parallelen zweiten Kanten Cₕ' bzw. Cᵥ der gem. Fig. 3 vollständig aufgespreizten Haube 3' jeweils 923 mm. Die rechteckige Hauben-Aufspreiz-Querschnittsfläche der Haube 3' ist mithin geometrisch ähnlich zur Stapel-Querschnittsfläche gewählt Denn multipliziert man den Wert b = cₕ = cᵥ mit dem sich aus dem vorgesehenen Querstretch von 30 % ergebenden Dehnungsfaktor f* von 1,3, so ergibt sich ein Wert von 1.200 mm = B, während sich bei Multiplikation des Wertes t = 2 h = 616 mm mit dem Dehnungsfaktor f* von 1,3 die Stapeltiefe T = 800 mm ergibt. Dieses Aufspreizen (und spätere Querstretchen) der Stretchfolienhaube 3 erfolgt durch Aufspreiz- und Stretchelemente 7, die als vertikale Finger oder Bügel ausgebildet sein können, und auf welche der nach dem Legen der Quernaht 6 und dem Abtrennen des unteren Schlauchabschnittes eine Haube 3 bildende freie Endabschnitt des Seitenfaltenschlauches vor dem Legen (Abschweißen) der Quernaht 6 in Falten aufgerefft wird. Da die Länge l₆ der Quernaht 6 gleich der Schlauch-Zuführbreite b ist, weil der Seitenfaltenschlauch mit seiner Formatierung im Zuführzustand abgeschweißt wird, ist die Länge der Quernaht 6 mithin ebenfalls 923 mm, so daß das Quernahtverhältnis Q = b/B (nur) etwa 0,77 ist, die Länge der Quernaht 6 also (nur) 77 % der zu ihr parallelen Breite B des Stapels 2 beträgt. Werden die Elemente 7 aus ihrer Hauben-Aufspreizstellung gem. Fig. 3 horizontal und gem. den durch die Eckkanten e'₁ bis e₄ des Stückgutstapels 2 verlaufenden (Bewegungs-)Pfeile diagonal in den in Fig. 3 mit gepunkteten Linien dargestellten Überziehzustand der Haube 3' nach außen bewegt, so kommt es - ausgehend von den im Haubendeckel im Bereich der Querschweißnaht 6 liegenden Dreiecksspitzen Q bzw. Pᵣ - aufgrund der dem Haubendeckel durch das Querstretchen der Haubenseitenwände eingeprägten Spannungen zu Einrissen und bereits zuvor schon zu einem zipelförmigen Hochstellen der oberen Abschnitte der beiden im Haubendeckel gebildeten Folientaschen, die nachstehend anhand von weiteren Zeichnungsfiguren erläutert werden sollen, da ihr relativ komplizierter, geometrischer Aufbau zum Verständnis der hier vorliegenden Problematik besonders wichtig ist. Insofern zeigt
- **Fig. 4a**: die obere Folienlage F_{O} des ungedehnt aufgespreizten Foliendeckels einer Haube gern. den Fig. 1 - 3 in einer Draufsicht;
- **Fig. 4b**: die obere Folienlage fₒ gem. Fig. 4a im quergestretchten Zustand f'ₒ, wobei zusätzlich die Kontur der oberen Folienlage f_{O} im noch ungedehnten Aufspreizzustand (gern. Fig. 4a) eingezeichnet ist;
- **Fig. 5a**: die unter der oberen Folienlage f_{O} liegende mittlere Folienlage f_{M} des Haubendeckels im ungedehnten Aufspreizzustand;
- **Fig. 5b**: die mittlere Folienlage f_{M} des Haubendeckels im quergedehnten Zustand f'_{M}, wobei zusätzlich die noch ungedehnte Form der mittleren Folienlage f_{M} im Aufspreizzustand (Fig. 5a) eingezeichnet ist;
- **Fig. 6a**: die untere Folienlage f_{U} des ungedehnten Haubendeckels in der Aufspreizstellung;
- **Fig. 6b**: die untere Folienlage f_{U} im quergestretchten Zustand f'_{U}, wobei zusätzlich die untere Folienlage f_{U} um ungedehnten Aufspreizzustand eingezeichnet ist (Fig. 6a), und
- **Fig. 6c**: eine Draufsicht auf die Oberseite 2 des zu umhüllenden Stückgutstapels 2, der der besseren Übersicht halber in Fig. 6 links neben Fig. 6a gezeichnet ist, dessen Oberseite 2 sich aber im Aufspreiz- und späteren Anlagezustand unmittelbar unterhalb der unteren Folienlage f'_{U} befindet,
wobei in den Fig. 4 - 6 die jeweils betroffene Fläche des Haubendeckels kreuzschraffiert ist, und wobei die in den Fig. 4 - 6 dargestellten Verhältnisse hinsichtlich der Haubenformatierung im Quernahtbereich einem Beispiel entsprechen, welches vor Schaffung des Verfahrens nach der EP 0 399 540 den Stand der Technik der Stretchhauben-Verpackungstechnologie dargestellt hat, was hier aber - bei der Verdeutlichung der Ausbildung des Haubendeckels hinsichtlich seines Aufbaus - unerheblich ist.

Die **Fig. 7a - 9b** zeigen den Fig. 4a - 6b entsprechende Teildarstellungen des Haubendeckels einer im Quernahtbereich gem. der EP 0 399 540 formatierten Haube, wobei Fig. 7a Fig. 4a entspricht, Fig. 7b Fig. 4b, Fig. 5a Fig. 8a, ..., und Fig. 9b Fig. 6b.

Die **Fig. 10 - 12** zeigen in gegenüber den Fig. 4 - 9 vergrößerter Darstellung jeweils die obere Folienlage f_{O} (Fig. 10), die mittlere Folienlage f_{M} (Fig. 11), und die untere Folienhabe f_{U} (Fig. 12) des Haubendeckels im noch ungedehnten Aufspreizzustand, und zwar jeweils in einer zeichnerischen Überlagerung einerseits gem. der Formatierung nach der EP 0 399 540, und andererseits gem. dem vorherigen Stand der Technik vor Schaffung des Verfahrens gem. der EP 0 399 540, also in jeweiliger Zusammenschau der Fig. 4a und 7a (Fig. 10), bzw. der Fig. 5a und 8a (Fig. 11), bzw. der Fig. 6a und 9a (Fig. 12).

Wenn man einen Seitenfaltenschlauch 3 gem. den Fig. 1 und 2 oder den Fig. 1' und 2' einer jeweiligen Zuführbreite b seiner beiden im Vorrats- und Zuführzustand nicht eingefalteten Seiten 8, 8, und mit einer beidseitigen Faltentiefe h = t/2 der Schweißeinrichtung einer Stretchfolienhauben-Verpackungsmaschine zuführt, um den freien Endabschnitt des Schlauches 3 zwecks Bildung einer Stretchfolienhaube 3 mit einer Quernaht 6 abzuschweißen und sodann hinter dieser vom Schlauchvorrat abzutrennen, und wenn man sodann die so gebildete Haube 3 an ihren äußeren vertikalen Eckkanten (in der Draufsicht: Ecken") e₁ - e₄ aufspannt (s. Fig. 3, 3'), so bildet sich bekanntlich am geschlossenen Haubenende - außer den vier durch die Haubenseitenwände gebildeten Flächen - als fünfte Fläche für die Stretchfolienverpackung eines Stückgutstapels 2 ein/der (Hauben-)Deckel aus.

Der Haubendeckel besteht grundsätzlich aus
- einer durchgehenden oberen Folienlage f_{O}, welche mittig die parallel zu den Haubenseitenflächen 8, 8 verlaufende Quernaht 6 enthält (s. Fig. 4a bzw. Fig. 7a bzw. Fig. 11),
- weiterhin aus einer mittleren Folienlage f_{M}, die aus zwei V-förmigen bzw. dreiecksförmigen Folienabschnitten Q-B-C bzw. P-A-D besteht, die sich jeweils von den rechtwinklig zur Quernaht verlaufenden Seitenkanten aₗ bzw. aᵣ (s. Fig. 3, 3') des Haubendeckels aus zur Mitte hin erstrecken, spiegelsymmetrisch zueinander angeordnet sind, und jeweils an einem in der Quernaht 6 liegenden Punkt Q_{M} bzw. P_{M} enden,
- sowie schließlich aus einer unteren Folienlage f_{U}, die aus zwei V-förmigen bzw. dreiecksförmigen unteren Folienabschnitten besteht, die jeweils unter einem dreiecksförmigen Folienabschnitt der mittleren Folienlage f_{M} liegen und kongruent (= deckungsgleich) zu diesem sind,
- wobei jeder der beiden mittleren dreiecksförmigen Folienabschnitte Q_{M}-B_{M}-C_{M} (s. Fig. 5a) bzw. P_{M}-A_{M}-D_{M} mit dem jeweils zu ihm kongruenten, unter ihm liegenden unteren dreiecksförmigen Folienabschnitt Q_{U}-B_{U}-C_{U} bzw. P_{U}-A_{U}-D_{U} eine zum jeweiligen Rand B-C bzw. A-D hin offene Folientasche bildet, deren jeweils von dem mittleren dreiecksförmigen Folienabschnitt Q_{M}-B_{M}-C_{M} bzw. P_{M}-A_{M}-D_{M} sowie dem darüber liegenden dreiecksförmigen Folienabschnitt Q_{O}-B_{O}-C_{O} bzw. P_{O}-A_{O}-D_{O} der rechtwinkligen oberen Folienlage f_{O} des Haubendeckels gebildete Taschen-Oberseite bei einer idealen Verpackung des Stapels 2 mit einer Haube 3 (horizontal) eben, also parallel zur Stückgutoberseite 2 verläuft, die sich aber ggf. zipfelförmig aufstellen kann, wenn die Länge l₆ der Quernaht 6 in Relation zur Breite B des Stapels 2 (und damit das Quernahtverhältnis l₆/B) unterhalb eines in der EP 0 399 540 definierten Grenzwertes liegt, wenn der Querstretch σ_{q} etwa zwischen 10 und 40 %, maximal etwa 50 % liegt.

Der Haubendeckel, der sich später im horizontal biaxial gedehnten Zustand auf die Stückgutoberseite auflegt, weist also bereits im ungedehnten Aufspreizzustand zwei V-förmige bzw. dreiecksförmige Folien-Doppelungsbereiche Q-e₁-e₂ bzw. P-e₃-e₄ (s. Fig. 3) auf, bzw. mit den hinsichtlich der Eckpunkte hiervon etwas abweichenden Bezeichnungen der Fig. 4 bis 12 Q-B-C bzw. P-A-D.

Wenn also eine aus einem Seitenfaltenschlauch gebildete Stretchfolienhaube 3 an ihren vertikalen Eckkanten e₁ - e₄ (Fig. 3, 3') bzw. ihren Eckpunkten A - C (Fig. 4 - 12) dehnungsfrei aufgespreizt wird, so müssen die Grundlinien der dreiecksförmigen Folien-Doppelungsbereiche bzw. der zum Rand aᵣ bzw. aₗ hin offenen Folientaschen, welche gleichschenklige Dreiecke e₁-Q-e₂ bzw. e₃-P-e₄ bilden (s. Fig. 3) nicht nur in den Seitenkanten aₗ bzw. aᵣ des Haubendeckels liegen, sondern auch bzgl. ihrer Länge mit diesen übereinstimmen. Dabei sind die vorgenannten Dreiecke e₁-Q-e₂ bzw. e₃-P-e₄ - wie noch gezeigt werden wird - anders als bei Verwirklichung der Lehre gem. der EP 0 399 540: Die Dreiecke weisen relativ große Kanten auf; ihre gleichlangen Schenkel e₁-Q und e₂-Q bzw. e₃-P und e₄-P verlaufen in die Eckkanten e₁ - e₄ des Haubendeckels, bzw. dessen Eckpunkte A-D.

Die einzelnen Lagen f_{O}, f_{M} und f_{U} für eine Seitenfaltenschlauch-Formatierung etwa gem. den Fig. 1 - 3 sind in den Fig. 4 - 6 dargestellt, und zwar in den jeweils mit a) gekennzeichneten Zeichnungsfiguren im dehnungsfrei aufgespannten Zustand, und in den jeweils mit b) gekennzeichneten Zeichnungsfiguren während des horizontalen Querstretchens (wobei auch in diesen Figuren zum besseren Vergleich zusätzlich auch der ungedehnte Aufspreizzustand jeweils gem. der jeweiligen a)-Darstellung eingezeichnet ist), in dem die vier an den Ecken des Rechtecks A-B-C-D angeordneten, die Haube 3 zunächst dehnungsfrei aufspreizenden finger- oder bügelartigen Elemente 7 gem. den in den Fig. 4b, 5b und 6b eingezeichneten Pfeilen aus ihrer Aufspreizstellung über die in den Fig. 4b, 5b und 6b dargestellte Zwischenstellung in die Überziehposition verfahren werden. In den Fig. 6b und 6c sind die Haubenseitenwände in dieser Überziehstellung in der Draufsicht gepunktet dargestellt. Wie aus Fig. 6c erkennbar ist, stehen die Haubenseitenwände dabei umlaufend in einem Abstand ü zu der jeweils benachbarten, parallelen Haubenseitenwand. Dieser Abstand ü beträgt regelmäßig etwa 10 - 15 cm. Er ist vorgesehen, um beim Überziehen eine Kollision des die Reff-, Aufspreiz- und Stretchelemente 7 haltenden Hubrahmens mit dem Stapel 2 beim Absenken des Hubrahmens während des Überziehvorgangs mit Sicherheit zu vermeiden.

Wie sich bspw. aus Fig. 5a ergibt, ist die Länge l₆ der Querschweißnaht 6 gleich der Zuführbreite b des Seitenfaltenschlauches, und die Höhe h der Foliendreiecke B-C-Q bzw. A-P-D ist gleich der Faltentiefe h des Seitenfaltenschlauches (s. Fig. 2).

Das von dem ungedehnt aufgespreizten Seitenfaltenschlauch 3 in der Draufsicht bzw. in einem Horizontalquerschnitt gebildete Rechteck A-B-C-D ist geometrisch ähnlich zu jeder horizontalen Querschnittsfläche des Stückgutstapels 2 (also auch zu dessen Oberseite 2) und zu der von den Haubenseitenwänden im Überziehzustand aufgespannten Querschnittsfläche (s. gepunktete Linien in Fig. 6c). Da das Quernahtverhältnis Q = l₆ /B nur 0,77 bei einem Querstretch σ_{q} von ca. 30 % ist, kommt es beim Querstretchen (s. Fig. 4b, 5b und 6b) zu einem zipfelförmigen Hochstellen der V-förmigen bzw. dreiecksförmigen Folientaschen, die von dem dreiecksförmigen Folienabschnitt B_{M}-Q_{M}-C_{M} der mittleren Folienlage f_{M} und dem darüber liegenden Abschnitt B_{O}-Q_{O}-C_{O} der oberen Folienlage f_{O} bzw. dem dreiecksförmigen Folienabschnitt A_{M}-P_{M}-D_{M} der mittleren Folienlage m_{M} und dem darüber liegenden Abschnitt A_{O}-P_{O}-D_{O} der oberen Folienlage f_{O} gebildet werden, sowie ausgehend von den Dreiecksspitzen Q und P zu Folieneinrissen.

Diese Erscheinungen sind gem. der EP 0 399 540 zu vermeiden, wenn man bei einem Querstretch σ_{q} von nach wie vor 30 % (bis ca. 50 %) bei i.ü. gleichen Verhältnissen hinsichtlich Stapelquerschnitt und Umfang des ungedehnten Seitenfaltenschlauches so verfährt, wie dieses anhand der Fig. 7 - 9 verdeutlicht ist, die wiederum in entsprechenden Darstellungen zu den Fig. 4 - 6 die Folienlagen f_{O}, f_{M} und f_{U} des Haubendeckels wiedergeben, wobei der zur Haubenbildung verwendete Seitenfaltenschlauch aber gem. EP 0 399 540 entweder bereits im Bevorratungszustand so formatiert ist, bzw. anderenfalls vor der Quernahtbildung wenigstens in seinem für die Quernahtbildung vorgesehenen Abschnitt so formatiert wird, daß die Länge l_{6'} der Querschweißnaht 6 und damit das Quernahtverhältnis Q größer ist als bei dem Beispiel gem. den Fig. 4 - 6. Letzteres beträgt bei dem Ausführungsbeispiel gem. den Fig. 7 - 9 nämlich 0,935; die Länge l₆der Querschweißnaht 6 beträgt also 93,5 % der zu ihr parallelen Stapelgröße B.

Dabei werden die Aufspreiz-, Reff- und Stretchelemente 7 zur Erzielung einer gleichmäßigen Umfangsdehnung der Haubenseitenwände bereits vor dem und beim Querstretchen in ihre Überziehposition 3" (s. Fig. 8a) wiederum so positioniert, daß sie in der ungedehnten Aufspreizstellung (s. Fig. 7a, 8a und 9a, sowie zusätzlich eingezeichnet in die Fig. 7b, 8b und 9b) ein geometrisch ähnliches Rechteck A_{O}-B_{O}-C_{O}-D_{O} bzw. A'_{O}-B'_{O}-C'_{O}-D'_{O} bz w. A'_{M}-B'_{M}-C'_{M}-D'_{M} bzw. A'_{U}-B'_{U}-C'_{U}-D'_{U} aufspannen.

Hieraus ergibt sich aus geometrischen Gründen zwangsläufig, daß dabei - trotz der größeren Länge l₆ der Querschweißnaht 6 - die Höhe h der gleichschenkligen Dreiecke B-C-Q bzw. A-P-D kleiner wird und mithin die Länge m des mittleren Abschnittes der Schweißnaht 6 zwischen den Punkten Q und P (erheblich) größer ist als bei der Ausführung gern. den Fig. 1 - 3.

Diese Verhältnisse werden besonders deutlich bei einem Blick auf die Fig. 10 - 12, in denen die beiden Ausführungsbeispiele nach den Fig. 4 - 6 einerseits und den Fig. 7 - 9 andererseits einander überlagert vergrößert dargestellt sind, wobei selbstverständlich wiederum die gleichen Bezugszeichen gewählt worden sind, zur Unterscheidung aber die Bezugszeichen für das Ausführungsbeispiel gem. den Fig. 7 - 9 jeweils unterstrichen sind. Dabei fallen die entsprechenden Punkte natürlich zum Teil zusammen. Es ist u.a./insb. erkennbar, daß die die beiden Folientaschen des Haubendeckels hinsichtlich ihrer geometrischen Form bestimmenden Dreiecke bei gleichen Umfängen des Stapels 2 einerseits und der Haube 3 andererseits (und damit gleicher Umfangsdehnung im Anlagezustand der fertigen Ladeeinheit) mit gem. der EP 0 399 540 formatierter Haube 3 im Quernahtbereich und entsprechend längerer Querschweißnaht 6 deutlich kleiner werden, da die Länge h der Seitenfalten dabei (s. Fig. 4 - 6) zwangsnotwendigerweise kleiner werden muß, und die Größe der Dreiecke ja, wie bereits ausgeführt wurde, durch die Seitenfaltentiefe h bestimmt wird, die gleich der Höhe h der beiden gleichschenkligen Dreiecke Q-B-C bzw. P-A-D ist.

Dabei sei bereits jetzt das Augenmerk auf das in die Fig. 10 - 12 eingetragene Längenmaß ("Eckkanten-Abstand")Y = A_{O}-A_{OZ} = B_{O}-B_{OZ} =C_{O}-C_{OZ} = D_{O}-D_{OZ} = A_{M}-A_{MZ} = B_{M}-B_{MZ} = C_{M}-C_{MZ} = D_{M}-D_{MZ} = A_{U}-A_{ZU} = B_{U}-B_{ZU} =C_{U}=C_{ZU}=D_{U}-D_{ZU,} sowie das Schenkelabschnitt-Längenmaß X = Q_{M}-K = Q_{M}-M = P_{M}-P = P_{M}-N = Q_{U}-K = Q_{U}-M = P_{U}-P = P_{U}-N geworfen, da diese (insb. in Relation zueinander) erfindungsgemäß (gleichsam als Kenn-Parameter") für die (Seitenfalten-)Schlauchformatierung im Bereich der Quernaht 6 bei großen Querdehnungen im Bereich von 50 % und (ggf. deutlich) darüber insofern eine Rolle spielen, weil mit ihrer Hilfe/unter Bezugnahme auf diese Hilfslängen" erfindungsgemäß eine gegenüber der EP 0 399 540 erweiterte Lehre gefunden wurde, mittels welcher Zipfelbildungen und Folieneinrisse im Deckel einer Stretchfolienhaube auch bei hohem Querstretch σ_{q} um bspw. 60 % zu vermeiden sind.

Einen solchen Fall zeigt das Ausführungsbeispiel gem. Fig. 13 (in i.w. maßstäblicher Darstellung) für einen mit einer Stretchfolienhaube 3' zu umhüllenden Stückgutstapel 2, dessen Breite B = 1.200 mm und dessen Tiefe T = 1.000 mm ist, so daß der Stapelumfang Uₛₜ= 4.400 mm ist, während der Umfang U₃' des ungedehnten (Seitenfalten-)Schlauches 2.700 mm beträgt, so daß der Querstretch σ_{q} im angelegten Zustand etwa 63 % ist, und im Überziehzustand, der in Fig. 13 mit dick gepunkteten Linien eingetragen und mit 3₀ bezeichnet ist, etwa 85 %.

Zentrisch zum Mittelpunkt Mᵢ (genauer gesagt zur vertikalen Mittelachse des Stapels 2) ist in Fig. 13 der Schlauch 3 bzw. die Haube 3' mit dicken ausgezogenen Linien so (von den Aufspreiz-, Reff- und Stretchelementen 7 dehnungsfrei aufgespreizt) eingezeichnet, daß die in diesem dehnungsfrei aufgespreizten Zustand vorhandenen Hauben-Aufspreiz-Querschnittsfläche zwischen ihren von den vier Elementen 7 gebildeten Eckpunkten bzw. Eckkanten geometrisch ähnlich zu der Querschnittsfläche des Stapels 2, also auch zu dessen Oberseite 2' ist Die Breite b der wie vorstehend beschrieben geometrisch ähnlich zur Stapelquerschnittsfläche dehnungsfrei aufgespreizten Haube 3' bzw. deren Seitenwände beträgt also, wenn die Stapelbreite B = 1.200 mm ist, und wenn der Querstretch σ_{q} im Anlagezustand 63 % betragen soll, 756 mm. Der entsprechenden Überlegung folgend beträgt die Tiefe t des Schlauches 3' in dieser Aufspreizstellung 630 mm, da die Tiefe des Stapels 2 T = 1.000 mm ist.

Aus dieser Aufspreizstellung sollen - wie weiter oben bereits wiederholt angegeben worden ist - die an den vertikalen Eckkanten e₁, e₂, e₃ und e₄ angeordneten Elemente 7 im Bereich der Haubenseitenwände gern. den in Fig. 13 mit durchgehenden Linien dargestellten Pfeilen horizontal und diagonal so unter Querdehnung (Querstretch) der Haubenseitenwände nach außen bewegt werden, daß diese dabei i.w. gleichmäßig gedehnt werden. Dabei erreichen die Elemente 7 zunächst die vertikalen Eckkanten e'₁, e'₂, e'₃ und e'₄ des Stapels 2, und schließlich in ihrer mit dicken punktierten Linien dargestellten Überziehstellung 7" die mit e''₁ bzw. e''₂ bzw. e''₃ bzw. e''₄ bezeichneten vertikalen Eckkanten der Haubenseitenwände in der mit 3₀ bezeichneten Überziehstellung der Haube 3'.

Nun wird aber (insoweit in Übereinstimmung mit der aus der EP 0 399 540 bekannten Lehre) die Haube 3' im Bereich der vorgesehenen Querschweißnaht 6 vor deren Abschweißung nicht etwa gem. der vorstehend beschriebenen, in Fig. 13 mit dicken ausgezogenen Linien wiedergegebenen ungedehnten Aufspreizstellung formatiert [da die Länge l₆ der Querschweißnaht 6 dann lediglich 63 % der zu ihr parallelen Breite B des Stapels 2 wäre, wobei ihre gleichsam "aktive Länge" Q-P ersichtlich (ähnlich wie bei dem Ausführungsbeispiel gem. den Fig. 1 - 6) äußerst klein wäre, da für den Fall, daß der zur Haubenbildung verwendete Seitenfaltenschlauch mit einer solchen Formatierung zugeführt werden würde, die beiden Dreiecke e₁-Qe₂ bzw. e₃-P-e₄ im Verhältnis zur Hauben-Aufspreiz-Querschnittsfläche sehr groß wären: Ihre jeweils gleich langen Schenkel e₁-Q, e₂-Q, e₃-P und e₄-P würden jeweils - wie oben anhand eines anderen, ähnlichen Beispiels ausgeführt - durch die vertikalen Eckkanten e₁ bzw. e₂ bzw. e₃ bzw. e₄ verlaufen], sondern so, daß die oben bereits genannte Bedingung einschalten wird, wie weiter unten noch im einzelnen erklärt wird.

An dieser Stelle sei zur weiteren Erläuterung und gleichsam aus Abgrenzungsgründen darauf verwiesen, daß ein Seitenfaltenschlauch mit dem gleichen Umfang U_{3'} zumindest theoretisch im Grenzfall eine Seitenfaltentiefe haben könnte, die gleich der halben Zuführbreite ist, wie dieses in Fig. 13 mit dünn gepunkteten Linien eingezeichnet ist, wenn die eingefalteten Seitenfalten im Bevorratungszustand einander nicht überlappen sollen. Sie würden bei dieser Zuführ-Formatierung mithin in der Längsmittelachse Mᵢ mit den Faltenscheiteln aneinanderliegen.

Eine solche Formatierung macht grundsätzlich ersichtlich wenig Sinn, da schon die Zuführformatierung gem. dem in Fig. 13 mit dicken durchgehenden bzw. dicken gestrichelten Linien dargestellten Formatierungszustand hinsichtlich der Schweißnahtlänge und der hierdurch verursachten Probleme (zipfelförmiges Aufrichten der Oberseiten der Folientaschen; Einreißen der Folie im Haubendeckel) keinen Sinn macht

. In dem anderen denkbaren Grenzfall, in dem die Faltentiefe h der Seitenfalten gleich Null ist, also gar kein Seitenfaltenschlauch mehr verwendet wird, sondern ein ungefalteter Flachschlauch, wäre die Zuführbreite b_{3'max} = U_{3'/2} = a + b, wobei dieser ggf. grundsätzlich durchaus praktizierbare Fall hier insb. auch deswegen erwähnt wird, um zu verdeutlichen, daß die Haubenformatierung im Quernahtbereich vor dem Legen der Quernaht 6 zwischen den beiden vorstehend beschriebenen Grenzfällen liegen kann, wobei noch einmal ausdrücklich darauf hingewiesen wird, daß - unabhängig davon, welche Formatierung jeweils gewählt wird - das Querstretchen mittels der Elemente 7 (oder ggf. anderer Elemente, welche die Elemente 7 beim Querstretchen gleichsam ersetzen) jeweils bevorzugt i.w. von Punkten bzw. vertikalen Linien der zur Quernaht 6 parallelen Haubenseitenwände aus erfolgt, die auf den in Fig. 13 mit dicken Strich-Zweipunkt-Linien dargestellten (Bezugs-)Linien L_{A} bzw. L_{B} liegen, weil ja alle Haubenseitenwände bereits beim Querstretchen aus der ungedehnten Aufspreizstellung in die Überziehstellung i.w. gleichmäßig quergedehnt bzw. quergestretcht werden sollen.

Erfolgt bspw. die Haubenformatierung im Bereich der durch Abschweißen zu legenden Quernaht 6 gem. der in Fig. 13 mit dünnen strichpunktierten Linien eingezeichneten Form, so daß die Länge l₆ der Quernaht 6 sich zwischen den Punkten 40 und 41 erstreckt, so ist sie damit bei gleichem Schlauchumfang und gleicher vorgesehener Querdehnung ersichtlich erheblich größer als b, und die beiden Dreiecke der taschenbildenden V-förmigen Doppelungsbereiche zwischen den Punkten 42, 43 und 44 (s. linker Teil von Fig. 13; auf der rechten Seite gilt das Gleiche spiegelsymmetrisch entsprechend sind ersichtlich erheblich kleiner als bei einer Formatierung gem. der in Fig. 13 mit dicken gestrichelten Linien dargestellten Ausführungsform, bei welcher die Quernahtlänge l₆ = b ist. Es ist erkennbar, daß der weiter oben unter Bezugnahme auf die Fig. 10 - 12 erläuterte Schenkelabschnitt-Längenwert X (= Länge des Schenkelabschnittes, mit welcher sich die Schenkel 43-42 bzw. 43-44 über die Linie L_{A} hinaus nach innen erstrecken) etwa die Hälfte der Gesamtlänge der jeweils gleichlangen Schenkel 43-44 bzw. 43-42 ausmacht, und daß der oben ebenfalls auf die Bezugnahme die Fig. 10 - 12 erläuterte Eckkanten-Abstand Y (= Seitenlängenabschnitt der Folie im Haubendeckel zwischen den vertikalen Eckkanten e₁ und 42 bzw. e₂ und 44; das gleiche gilt wiederum selbstverständlich für den rechten Teil der Verhältnisse in Fig. 13 bzgl. der Eckkanten e₃ und e₄) größer als Null ist, wie dieses bei der in Fig. 13 mit dicken ausgezogenen und gestrichelten Linien dargestellten Formatierung der Fall wäre.

Es wurde nunmehr erfindungsgemäß erkannt, daß es bei diesen Verhältnissen weder zu einem Einreißen des Folienhaubendeckels, noch auch zu einem zipfelförmigen Hochstellen der Oberseiten der Folientaschen kommt, da nicht nur - wie bereits bei der Lehre gem. der EP 0 399 540 - Y > 0 ist, sondern außerdem die erfindungsgemäß vorgeschriebene Bedingung erfüllt ist, daß X bei einem Querstretch von etwa 50-60% i.w. gleich Y ist, wie weiter oben bei der Angabe der Lösung der der vorliegenden Erfindung zugrundeliegenden Aufgabe nach dem Kennzeichen des Hauptanspruches bereits mitgeteilt worden ist.

Wendet man sich beispielhaft dem Fall zu, bei dem die Haube 3' in Fig. 13 mit dünnen gestrichelten Linien (ebenfalls selbstverständlich zentrisch zur Mittellängsachse Mᵢ) dargestellt ist, bei dem also die Länge der Querschweißnaht 6 gleich der Stapelbreite B wäre, so ist ohne weiteres zu erkennen, daß die ebenfalls mit gestrichelten Linien eingezeichneten dreiecksförmigen V-förmigen Doppelungsbereiche der Folie außerordentlich klein sind. Ihre Spitzen 45 bzw. 46 erreichen ersichtlich nicht annähernd die ihnen jeweils zugeordnete Linie L_{A} bzw. L_{B}, so daß der Wert X gleich Null" ist (also gar nicht existiert, und mathematisch ausgedrückt wohl als negative Größe" angegeben werden müßte), wobei allerdings der Längenwert Y (für diesen Fall in Fig. 13 der besseren Übersicht halber nicht eingezeichnet) zwischen dem Punkt bzw. der vertikalen Kante 47 des Schlauches 3' und der Eckkante e₁ (das Gleiche gilt ersichtlich entsprechend für die anderen drei Eckkantenbereiche) eine erhebliche Größe aufweist. Da der Querstretch σ_{q} = 63 % sein soll, also noch benachbart zum Grenzwert von ≈ 50 % liegt, sollte Y/X ≈ 1 sein.

Dabei ist bei dem in Fig. 13 mit dünnen gestrichelten Linien behandelten Ausfuhrungsbeispiel in diesem Falle die Seitenfaltentiefe h nur 150 mm. Obwohl mithin das Quernahtverhältnis Q > 0,85 (bzw. 85 %) und sogar größer als 0,95 (bzw. 95 %) ist, nämlich 1,0 bzw. 100 %, wie es für Querdehnungen im bisher üblichen Bereich von etwa 15 - 30 % nicht nur ausreicht, sondern gem. der EP 0 399 540 sogar besonders zweckmäßig ist, um die oben bereits wiederholt beschriebenen nachteiligen Erscheinungen im Haubendeckel zu vermeiden, reicht diese Bedingung bei großem Querstretch ab etwa 50 % (im vorliegenden Falle: 63 %) nicht aus, um diese nachteiligen Auswirkungen im Haubendeckel aufgrund der dort herrschenden Spannungen zu vermeiden, die sich beim Querstretchen der Haubenseitenwände von selbst ergeben. Bei derart hohem Querstretch, wie er bevorzugt vorzusehen ist, um zu einer hohen Formfestigkeit der fertigen Ladeeinheiten und einer möglichst optimalen Ausnutzung des Folienmaterials (unter möglichst geringem Materialeinsatz) zu kommen, muß - wie bereits ausgeführt - die Bedingung X ≈ Y erfüllt sein, wobei bei einem Querstretch σ_{q} ab etwa σ_{q} = 50 % aufwärts bei Einhaltung der vorstehend wiedergegebenen Bedingung die einzelnen Abschnitte des Foliendeckels nur so stark gedehnt werden, daß sich keine Folieneinrisse im Haubendekkel einstellen, und auch so gedehnt werden, daß sich die oberen Folienabschnitte des Haubendeckels in den dreiecksförmigen V-förmigen (Folien-)Doppelungsbereichen i.w. horizontal erstrecken, nämlich an die Stapeloberseite 2' anlegen. Das geschieht dann, wenn die sich aufgrund der Querdehnung der Haubenseitenwände im Haubendeckel einstellenden Spannungen in den einzelnen Lagen fₒ, f_{M} und f_{U} des Haubendeckels so einstellen, daß sich die durch die Dreiecks-Eckpunkte Q-B-C bzw. P-A-D gekennzeichneten dreiecksförmigen oberen Folienabschnitte relativ zu den darunterliegenden dreiecksförmigen Folilenabschnitte in den V-förmigen Doppelungsbereichen stärker spannen, und diese so daran hindern, sich gleichsam unter Mitnahme der weniger gespannten darüberliegenden Folienabschnitte zipfelförmig aufzurichten.

Es sei noch darauf verwiesen, daß die erfindungsgemäßen Dimensionierungs- bzw. Formatierungsbedingungen zur Vermeidung der nachteiligen Wirkungen im Haubendeckel nicht originär, aber mittelbar dafür verantwortlich sind, daß sich höchst befriedigende Ladeeinheiten ergeben, da die originären Größen zur Erzeugung oder Vermeidung dieser nachteiligen Wirkungen im Haubendeckel natürlich die Spannungen im Haubendeckel sind, die wiederum aufgrund der Dehnung der Haubenseitenwände erzeugt werden, daß sich aber die Bedingungen, bei denen befriedigende Ladeeinheiten zu erhalten sind, in der erfolgten Weise beschreiben lassen, und damit auch eine technische Lehre für die Fachwelt geben läßt, die von dieser ohne weiteres umzusetzen und einzuhalten ist.

In entsprechender Weise war ja auch bereits bei der durch die EP 0 399 540 vermittelten technischen Lehre die (relative) Länge der Schweißnaht bzw. das Quernahtverhältnis nicht originär für die sich einstellenden Spannungs- bzw. Dehnungsbedingungen im Haubendeckel und die sich daraus ergebenden Wirkungen verantwortlich, sondern ebenfalls nur mittelbar als ein kennzeichnendes Maß zur Angabe geeigneter Bedingungen und deren Abgrenzung gegenüber ungeeigneten Bedingungen, wie man auch bereits bei der technischen Lehre gem. der EP 0 399 540 die Größe der dreiecksförmigen V-förmigen Foliendoppelungsbereiche z.B. hinsichtlich der Dreieckshöhe h bzw. der Schenkellänge als kennzeichnendes Maß hätte wählen können.

Unter Bezugnahme auf Fig. 13 sei noch kurz der dort mit Strich-Dreipunkt-Linien eingezeichnete Fall erörtert, bei dem der (selbstverständlich wiederum den gleichen Umfang U₃' = 2.700 m aufweisende) Seitenfaltenschlauch vor der Abschweißung der Quernaht 6 und zwecks deren Abschweißung bereits im Zuführzustand so formatiert ist, oder vor dem Legen der Quernaht 6 so formatiert wird, daß die Spitzen 50 bzw. 51 der dreiecksförmigen, V-förmigen Doppelungsbereiche der Folie im Haubendeckel, die durch die Dreieck-Eckpunkte 50-52-53 bzw. 51-54-55 gekennzeichnet sind, gerade auf der Linie LA bzw. der Linie L_{B} liegen, so daß der Längenwert X gerade Null ist, und daher in diesem Fall (Querdehnung 63%) die obige Bedingung (X ≈ Y bei einem Querstretch von etwa 50-60%) nicht erfüllt ist.

## Patentansprüche

1. Verfahren zum Umhüllen von Stückgut mit i.w. rechtwinkliger horizontaler Querschnittsfläche (2'), insb. von quader- bzw. würfelförmigen Stückgutstapeln (2), mit einer aus einem Seitenfaltenschlauch (3) gebildeten, horizontal quergestretchten Stretchfolienhaube (3'), bei dem aus einem von einem (Schlauch-) Vorrat zugeführten, im Bevorratungszustand flachgelegten Folienschlauch (3), dessen ungedehnter Umfang (U_{3'}) wenigstens 10 % kleiner als der Umfang (Uₛₜ) des zu umhüllenden Stückgutes (2) ist, zunächst eine Haube (3') gebildet wird, indem der Folienschlauch (3) mit Abstand zu seinem freien Zuführende mit einer Quernaht (6) abgeschweißt und anschließend oberhalb der Quernaht (6) durchtrennt wird; bei dem die so gebildete Haube (3') so über das zu umhüllende Stückgut (2) gezogen wird, daß ihr geschlossenes Ende im fertigen Umhüllungszustand (= Hauben-Anlagezustand) als Haubendeckel unter einer durch Querdehnung der Haubenseitenwände bewirkten, biaxialen Horizontaldehnung an der Oberseite (2') des Stückgutes (2) anliegt; bei dem die Haube (3') vor dem Querstretchen und dem Überziehen über das zu umhüllende Stückgut (2) zunächst i.w. ungedehnt vollständig so aufgespreizt wird, daß die von den Haubenseitenwänden umschlossene horizontale Hauben-Aufspreiz-Querschnittsfläche i.w. geometrisch ähnlich zur horizontalen Stückgut-Querschnittsfläche (2') ist, also so,
- daß zwei i.w. gleich lange, parallele erste Kanten (e₁-e₃; e₂-e₄) der Hauben-Aufspreiz-Querschnittsfläche (e₁-e₂-e₃-e₄) parallel zur Quernaht (6) der Haube (3') sowie zu den die Breite (B) des Stückgutes (2) bestimmenden Stückgut-Seitenflächen verlaufen;
- daß zwei i.w. gleich lange, parallele zweite Kanten ("Bezugskanten") (e₁-e₂; e₃-e₄) der Hauben-Aufspreiz-Querschnittsfläche (e₁-e₂e₃-e₄) rechtwinklig zu den ersten Kanten (e₁-e₃; e₂-e₄) verlaufen;
- und daß der Haubendeckel von drei übereinander liegenden Folienlagen (f_{O}, f_{M}, f_{U}) gebildet wird, nämlich von
- einer über ihre gesamte Breite (b = l₆) mittig von der Quernaht (6) durchsetzten, rechtwinkligen oberen Folienlage (f_{O}), deren Größe und Form gleich der Hauben-Aufspreiz-Querschnittsfläche (e₁-e₂-e₃-e₄) ist,
- zwei die mittlere Folienlage (f_{M}) bildenden, einander spiegelsymmetrisch gegenüberliegenden Folienabschnitten (B_{M}-O_{M}-C_{M}, A_{M}-P_{M}-D_{M}) in Form jeweils eines gleichschenkligen Dreiecks, deren Höhenlinie (Q_{M}-F_{M}; P_{M}-E_{M}) jeweils von einem äußeren Abschnitt der Quernaht (6) gebildet ist, und deren Grundlinie (B_{M}-C_{M}; A_{M}-D_{M}) jeweils in einer von der zweiten Kante der Hauben-Aufspreiz-Querschnittsfläche (e₁, e₂, e₃, e₄) gebildeten Bezugslinie (L_{A} bzw. L_{B}) liegt, und
- zwei die untere Folienlage (f_{U}) bildenden, zu den mittleren dreiecksförmigen Folienabschnitten (B_{M}-Q_{M}-C_{M}; A_{M}-P_{M}-D_{M}) kongruenten, dreiecksförmigen unteren Folienabschnitten (B_{U}-Q_{U}-C_{U}; A_{U}-P_{U}-D_{U}), die jeweils mit dem darüber liegenden dreiecksförmigen Folienabschnitt der mittleren Folienlage (f_{M}) des Haubendeckels eine an der Dreieck-Grundlinie (B-C bzw. A-D) offene Folientasche bilden;
und bei dem die so aufgespreizte Haube (3') sodann auf einen zum Überziehen erforderlichen Überziehquerschnitt (3_{ü}) quergestretcht wird, indem die zunächst das Aufspreizen und sodann das Querstretchen bewirkenden Elemente (7) aus ihrer Stellung, in welcher sie die Haubenseitenwände i.w. ungedehnt völlig aufspreizen, jeweils horizontal in Diagonalrichtung nach außen in eine Überziehposition bewegt werden, in welcher die quergestretchten Haubenseitenwände jeweils in einem Überzieh-Sicherheitsabstand (ü) zu der ihnen jeweils benachbarten Stückgut-Seitenwand stehen, der i.a. umlaufend i.w. konstant ist, so daß der Abstand der Eckkanten (e''₁, e''₂, e''₃, e''₄) der Haube (3') in deren Überziehzustand zu der ihnen jeweils benachbarten Eckkante (e'₁, e'₂, e'₃, e'₄) des Stückgutes (2) jeweils i.w. gleich groß ist, wobei der Schlauch (3) wenigstens im Bereich der zu bildenden Quernaht (6) bezüglich seiner Breite beim Legen der Quernaht (6) so formatiert ist oder wird, daß sich jeweils die beiden gleich langen Schenkel (B-Q, C-Q bzw. A-P, D-P) der beiden V- bzw. dreiecksförmigen, taschenbildenden Folien-Doppelungsbereiche (B_{M}-Q_{M}-C_{M}, B_{U}-Q_{U}-C_{U} bzw. A_{M}-P_{M}-D_{M}, A_{U}-P_{U}-D_{U}) des Haubendeckels im Aufspreizzustand der zu bildenden Haube mit einem Schenkelabschnitt (M-Q, K-Q, $\overline{\text{P}}$-P, N-P) einer Länge X bis über die ihnen jeweils benachbarte, rechtwinklig zur Quernaht (6) verlaufende zweite Kante (B-C = Bezugslinie Lₐ; A-D = Bezugslinie L_{B}) der unterhalb des Quernahtbereiches vorhandenen, i.w. geometrisch ähnlich zur horizontalen Stückgut-Querschnittsfläche ausgebildeten Hauben-Aufspreiz-Querschnittsfläche (e₁, e₂, e₃, e₄) hinauserstrecken, und wobei die Eckkanten (e₁, e₂, e₃, e₄) zweier einander benachbarter Haubenseitenwände im ungedehnten Aufspreizzustand jeweils in einem Eckkantenabstand Y zu der ihnen benachbarten äußeren Kante (g₁, g₂, g₃, g₄) der benachbarten Seitenfalte (9) stehen, **dadurch gekennzeichnet, daß** die Länge X der sich in die Hauben-Aufspreiz-Querschnittsfläche erstreckenden Schenkelabschnitte (M-Q, K-Q, $\overline{\text{P}}$-P, N-P) bei einem Querstretch (σₚ) von etwa 50 % - 60 % i.w. gleich dem Eckkantenabstand Y ist.

2. Vorrichtung zum Umhüllen von Stückgut mit i.w. rechtwinkliger horizontaler Querschnittsfläche, insb. von quader- würfelförmigen Stückgutstapeln, mit einer horizontal gestretchten Stretchfolienhaube zur Durchführung des Verfahrens nach Anspruch 1, mit einem aufgehaspelten Schlauchvorrat und einer Zuführeinrichtung, mittels welcher der im Bevorratungszustand flachgelegte Folienschlauch zuzuführen ist, mit einer Schweißeinrichtung, mittels welcher der zugeführte Folienschlauch mit Abstand zu seinem freien Zuführende mit einer Quernaht (6) abzuschweißen ist, und mit einer Trenneinrichtung, mittels welcher der abgeschweißte Schlauchabschnitt oberhalb der Quernaht (6) zu durchtrennen ist, sowie mit Aufspreiz-, Reff- und Stretchelementen (7), mittels welcher der zugeführte, zur Haubenbildung vorgesehene Folienschlauchabschnitt vor dem Legen der Quernaht (6) in Falten gerefft aufzunehmen und die gebildete Haube (3') vor dem Querstretchen der Haubenseitenwände so ungedehnt mit einer Hauben-Aufspreiz-Querschnittsfläche vollständig aufzuspreizen ist, daß die Haubenseitenwände bei ihrer nachfolgenden horizontalen, diagonalen Bewegung nach außen die Haubenseitenwände i.w. gleichmäßig dehnen, wobei der die Haube (3') bildende Schlauchabschnitt im Bereich der vorgesehenen Quernaht (6) so formatiert ist bzw. vor dem Legen der Quernaht (6) so formatiert wird, daß die Länge (l₆) der Quernaht (6) größer ist als die Länge der beiden zur Quemaht (6) parallelen Kanten der Hauben-Aufspreiz-Querschnittsfläche, **dadurch gekennzeichnet, daß** die Steuerung der Aufspreiz- und Stretchelemente (7) vor dem Legen der Quemaht (6) bei einem vorgesehenen Querstretch (σ_{q}) von wenigstens etwa 50 % so erfolgt, daß bei einem Querstretch (σ_{q}) im Bereich von etwa 50 %- 60 % die Länge X der sich in die Hauben-Aufspreiz-Querschnittsfläche erstreckenden Schenkelabschnitte (M-Q, K-Q, $\overline{\text{P}}$-P, N-P) i.w. gleich dem Eckkantenabstand Y ist.

## Claims

1. A method of wrapping products having a substantially rectangular horizontal cross-sectional surface (2'), particularly for wrapping cuboidal or cubic product stacks (2), with a horizontally transversely stretched stretch film hood (3') formed from a side fold tube (3), wherein a hood (3') is first formed from a film tube (3) which is supplied from a (tube) stock and which is laid flat in the storage state and the unstretched periphery (U_{3'}) of which is at least 10% smaller than the periphery (Uₛₜ of the product (2) for wrapping, the hood (3') being formed by welding the film tube (3) with a transverse seam (6) at a distance from its free supplied end and then severing it above the transverse seam (6); wherein the hood (3') thus formed is so pulled over the product (2) for wrapping that in the finished wrapping state (= hood abutment state) its closed end bears, as a hood cover, against the top surface (2') of the product (2) under a biaxial horizontal stretch produced by transverse stretching of the hood side walls; wherein before the transverse stretching and pulling over the product (2) for wrapping the hood (3') is first so spread open completely substantially unstretched that the horizontal hood spread-open cross-sectional surface enclosed by the hood side walls is substantially geometrically similar to the horizontal product cross-sectional surface (2'), i.e. so
- that two substantially equally long parallel first edges (e₁-e₃; e₂-e₄) of the hood spread-open cross-sectional surface (e₁-e₂-e₃-e₄) extend parallel to the transverse seam (6) of the hood (3') and to the product side surfaces defining the width (B) of the product (2);
- that two substantially equally long parallel second edges ("reference edges") (e₁-e₂; e₃-e₄) of the hood spread-open cross-sectional surface (e₁-e₂-e₃-e₄) extend at right angles to the first edges (e₁-e₃; e₂-e₄);
- and that the hood cover is formed by three superposed film layers (f_{O}, f_{M}, f_{U}) namely by
- a rectangular top film layer (f₀) traversed centrally by the transverse seam (6) over its entire width (b = 1₆), the size and shape of the said top film layer (fₒ) being equal to the hood spread-open cross-sectional surface (e₁-e₂-e₃-e₄),
- two film sections (B_{M}-O_{M}-C_{M}, A_{M}-P_{M}-D_{M}) which form the middle film layer (f_{M}) and which are situated opposite one another in mirror symmetrical relationship and in the form of an equilateral triangle in each case, of which the height line (Q_{M}-F_{M}; P_{M}-E_{M}) is formed in each case by an outer section of the transverse seam (6), and of which the base line (B_{M}-C_{M}; A_{M}-D_{M}) is situated in each case in a reference line (L_{A}; L_{B} respectively) formed by the second edge of the hood spread-open cross-sectional surface (e₁, e₂, e₃, e₄) and
- two triangular bottom film sections (B_{U}-Q_{U}-C_{U}; A_{U}-P_{U}-D_{U}) which form the bottom film layer (f_{U}) and which are congruent to the middle triangular film sections (B_{M}-Q_{M}-C_{M}; A_{M}-P_{M}-D_{M}) and which each form, with the triangular section thereabove of the middle film layer (f_{M}) of the hood cover, a film pocket open at the triangle base line (B-C; A-D respectively);
and wherein the hood (3') thus spread open is then transversely stretched to a pull-over cross-section (3_{ü}) to which end the elements (7) initially providing the spreading-open and then the transverse stretching are moved, out of their position in which they completely spread open the hood side walls substantially unstretched, in each case horizontally in the diagonal direction outwardly into a pull-over position in which the transversely stretched hood side walls are each at a pull-over safety distance (ü) from their respective neighbouring product side wall which is substantially constant generally peripherally, so that the distance of the corner edges (e"₁, e"₂, e"₃, e"₄) of the hood (3') in its pull-over condition from the respective neighbouring corner edge (e'₁, e'₂, e'₃, e'₄) of the product (2) is in each case substantially equal, while at least in the region of the transverse seam (6) for formation the tube (3) has been or becomes so formatted in respect of its width on application of the transverse seam (6) that the two equally long sides (B-Q, C-Q; A-P, D-P respectively) of the two V or triangular pocket-forming film doubling zones (B_{M}-Q_{M}-C_{M}, B_{U}-Q_{U}-C_{U}; A_{M}-P_{M}-D_{M}, A_{U}-P_{U}-D_{U} respectively) of the hood cover in the spread-open state of the hood for formation extend by a side section M-Q, K-Q, $\overline{\text{P}}$-P, N-P) of a length X to beyond the respective neighbouring second edge (B-C = reference line Lₐ; A-D = reference line L_{B}), extending at right angles to the transverse seam (6), of the hood spread-open cross-sectional surface (e₁, e₂, e₃, e₄) situated beneath the transverse seam zone and formed substantially geometrically similar to the horizontal product cross-sectional surface, and wherein the corner edges (e₁, e₂, e₃, e₄) of two neighbouring hood side walls in the unstretched spread-open state are each at a corner edge distance (Y) from the neighbouring outer edge (g₁, g₂, g₃, g₄) of the neighbouring side fold (9), **characterised in that** the length X of the side sections (M-Q, K-Q, $\overline{\text{P}}$-P, N-P) extending into the hood spread-open cross-sectional surface is equal to the corner edge distance Y given a transverse stretch (σₚ) of about 50% - 60%.

2. Apparatus for wrapping products having a substantially rectangular horizontal cross-sectional surface, particularly for wrapping cuboidal or cubic product stacks, with a horizontally stretched stretch film hood for performing the method according to claim 1, with a reeled tube supply and a supply device by means of which the film tube laid flat in the storage state is supplied, comprising a welding device by means of which the supplied film tube is welded with a transverse seam (6) at a distance from its free supplied end, and with a severing device by means of which the welded tube section is severed above the transverse seam (6), and with spreading-open, reefing and stretching elements (7) by means of which the film tube section supplied and provided for the hood formation is taken up reefed in folds before the application of the transverse seam (6), and before the transverse stretching of the hood side walls the hood (3') formed is so completely spread open unstretched with a hood spread-open cross-sectional surface that the hood side walls on their subsequent horizontal diagonal movement outwardly substantially uniformly stretch the hood side walls, the tube section which forms the hood (3') having been so formatted in the region of the intended transverse seam (6) or is so formatted before the application of the transverse seam (6) that the length (l₆) of the transverse seam (6) is greater than the length of the two edges of the hood spread-open cross-sectional surface parallel to the transverse seam (6), **characterised in that** the control of the spreading-open and stretching elements (7) is so effected before the application of the transverse seam (6) at an intended transverse stretch (σ_{q}) of at least approximately 50% that given a transverse stretch (σ_{q}) in the region of about 50% - 60% the length X of the side sections (M-Q, K-Q, $\overline{\text{P}}$-P, N-P) extending into the hood spread-open cross-sectional surface is substantially equal to the corner edge distance Y.

## Revendications

1. Procédé pour l'emballage de marchandises essentiellement à aire surfacique horizontale à angles droits (2'), en particulier de piles de marchandises (2) de forme parallélépipédique ou cubique avec une housse de film étirable étirée transversalement dans le plan horizontal (3') dans lequel une gaine pelliculaire (3), disposée à plat à l'état de stockage, avancée à partir d'un distributeur (de gaine) dont le périmètre non soumis à une traction (_{U3'}) est au moins plus petit de 10 % que le périmètre (_{Ust}) de la marchandise (2) à emballer, est formée près d'une housse (3') tandis que la gaine pelliculaire (3), disposée à une distance permettant son engagement libre avec un cordon de soudure, est dessoudée et sectionnée sans discontinuité au-dessus du cordon de soudure (6); dans lequel la housse (3') ainsi formée est étirée sur la marchandise à emballer (2) de telle manière que son extrémité fermée repose, à l'état prêt à l'emballage (= état d'installation de la housse) sur la surface supérieure (2') de la marchandise (2), comme couvercle de housse, en allongement horizontal biaxial obtenu par un allongement transversal complet des parois latérales de la housse ; dans lequel la housse (3'), avant l'étirage transversal et la pose en recouvrement sur la marchandise à emballer (2), essentiellement non soumise à une traction, est tout d'abord appliquée intégralement au pistolet de telle manière que l'aire surfacique horizontale scellée des parois latérales de la housse pour application au pistolet de la housse, est au plan géométrique essentiellement semblable à l'aire surfacique horizontale de la marchandise (2) et, ainsi,
- que deux premiers bords (e₁-e₂-e₃-e₄) parallèles, de longueurs essentiellement identiques, de l'aire surfacique pour application au pistolet de la housse (e₁-e₃ ;e₂-e₄) se trouvent parallèles au cordon de soudure (6) de la housse (3') de même qu'aux surfaces latérales définissant la largeur (B) de la marchandise (2) ;
- que deux premiers bords (e₁-e₂-e₃-e₄) parallèles, de longueurs essentiellement identiques, de l'aire surfacique pour application au pistolet de la housse (e₁-e₃;e₂-e₄) se trouvent orthogonaux aux deux premiers bords (e₁-e₃ ;e₂-e₄) ;
- et que le couvercle de housse est formé de trois pellicules de film disposées les unes au-dessus des autres (f_{O}, f_{M}, f_{U}), à savoir
- d'une pellicule de film (e₄) supérieure orthogonale formée transversalement sur sa largeur intégrale (b = 1₆) orthogonale au cordon de soudure (6) dont la taille et la forme sont identiques à celles de l'aire surfacique pour application au pistolet (e₁-e₂-e₃-e₄),
- de deux pellicules de film médianes (e₄) formant des sections de film situées l'une au-dessus de l'autre en symétrie inverse (B_{M}-Q_{M}-C_{M}, A_{M}-P_{M}-D_{M}), en forme respective de triangle isocèle, dont la ligne de hauteur (Q_{M}-F_{M};P_{M}-D_{M}) est respectivement formée d'une section externe du cordon de soudure (6) et dont la ligne de base (B_{M}-C_{M};A_{M}-D_{M}) est respectivement située dans la ligne de recouvrement (L_{A} ou L_{B}) formée dans l'un des deux bords de l'aire surfacique pour application au pistolet (e₁-e₂-e₃-e₄), et
- de deux pellicules de film inférieures (f_{U}) formant, par rapport aux sections de film triangulaires médianes, (B_{M}-Q_{M}-C_{M};A_{M}-P_{M}-D_{M}) des sections de film inférieures triangulaires, congruentes (B_{U}-Q_{U}-C_{U};A_{U}-P_{U}-D_{U}), lesquelles forment respectivement avec les sections triangulaires respectives situées les unes au-dessus des autres des pellicules de film médianes (e₄) du couvercle de housse une poche pelliculaire ouverte sur la ligne de base des triangles (B-C ou A-D) ;
et dans lequel la housse ainsi appliquée au pistolet (3') est alors étirée transversalement sur une aire surfacique de recouvrement (30), du recouvrement requis, tandis que les éléments (7) effectuant tout d'abord l'application au pistolet, puis l'étirage transversal, sont déplacés de leur position, dans laquelle ils effectuent l'application au pistolet des parois latérales de la housse essentiellement soumises à aucune traction, respectivement horizontales dans la direction oblique vers l'extérieur, jusqu'à une position de recouvrement, dans laquelle les parois latérales de la housse étirée transversalement, sont respectivement situées à une distance de sécurité de recouvrement (ü) par rapport à leur paroi latérale de marchandise adjacente respective, qui est essentiellement constante, de sorte que la distance des bords angulaires (e''₁, e''₂, e''₃, e''₄) de la housse (3'), dans l'état de recouvrement, à leurs bords angulaires (e'₁, e'₂, e'₃, e'₄) respectivement adjacents de la marchandise (2) est de taille essentiellement identique, respectivement, sachant que la gaine (3), au moins dans la zone de sa largeur relative au cordon de soudure transversal (6) en formation, lors de la pose du cordon de soudure transversal (6), est ou sera ainsi formée que les deux côtés latéraux respectifs existants, de longueurs identiques (B-Q,C-Q ou A-P,D-P), des deux zones d'appariement du film formateur de poche, formées en V ou en triangle (B_{M}-Q_{M}-C_{M},B_{U}-Q_{U}-C_{U} ou A_{M}-P_{M}-D_{M}, A_{U}-P_{U}-D_{U}) du couvercle de housse, s'étendent vers l'extérieur en l'état appliqué au pistolet de la housse en formation, ayant une section latérale (M-Q, K-Q, P-P, N-P) d'une longueur X jusqu'aux deuxièmes bords (B-C = ligne de recouvrement La ; A-D = ligne de recouvrement LB) se trouvant respectivement adjacents et orthogonaux au cordon de soudure transversal (6), essentiellement semblables au plan géométrique à l'aire surfacique d'application au pistolet de la housse (e₁-e₂-e₃-e₄) formée par rapport à l'aire surfacique horizontale de la marchandise et sachant que les deuxièmes parois latérales de la housse mutuellement adjacentes des bords angulaires (e₁, e₂, e₃, e₄) à l'état appliquées au pistolet non soumises à une traction se trouvent respectivement dans un état de bord angulaire Y par rapport à leurs bords externes adjacents (g₁, g₂, g₃, g₄) du pli adjacent (9), **caractérisé en ce que** la longueur X de la section de côté latéral (M-Q, K-Q, $\overline{\text{P}}$-P,N-P) d'un étirement latéral (σP) d'environ 50 % à 60 %. qui s'étend dans l'aire surfacique pour application au pistolet de la housse est essentiellement identique à la distance au bord angulaire Y.

2. Dispositif pour l'emballage de marchandise essentiellement à aire surfacique horizontale à angles droits (2'), en particulier de piles de marchandises de forme parallélépipédique ou cubique avec une housse de film étirable étirée transversalement dans le plan horizontal (3') pour la mise en oeuvre du procédé selon la revendication 1, comprenant un distributeur de gaine par dévidage et un mécanisme d'alimentation au moyen duquel la gaine pelliculaire, disposée à plat à l'état stocké, est avancée, comprenant un organe de soudure avec lequel la poche pelliculaire avancée est dessoudée au moyen d'un cordon de soudure transversal (6), un espacement étant ménagé pour son alimentation, et comprenant un mécanisme de séparation au moyen duquel la section de gaine dessoudée est sectionnée en amont du cordon de soudure transversal (6), de même que des éléments d'application au pistolet, de rainurage et d'étirage (7), au moyen desquels la section de gaine pelliculaire avancée, prévue pour la formation de la housse, reçoit un rainurage dans un pli, avant la pose du cordon de soudure transversal (6), et la housse (3') formée, appliquée intégralement au pistolet avant l'étirage transversal des parois latérales de la housse, n'est soumise à aucune traction par l'aire surfacique d'application au pistolet de la housse, de telle sorte que les parois latérales de la housse, par leur déplacement postérieur oblique dans le plan horizontal vers l'extérieur des parois latérales de la housse s'allongent de manière essentiellement uniforme, sachant que la section de gaine formant la housse (3') dans la zone du cordon de soudure transversal (6) est ainsi formée, ou avant la pose du cordon de soudure transversal (6) sera ainsi formée, que la longueur (l₆) du cordon de soudure transversal (6) est plus grande que la longueur des deux bords de l'aire surfacique d'application au pistolet de la housse parallèles au cordon de soudure transversal (6), **caractérisé en ce que** l'actionnement des éléments d'application au pistolet et d'étirage (7) avant la pose du cordon de soudure transversal (6), par un étirage transversal imparti (σQ) d'au moins environ 50 % aboutit à ce que, par un étirage transversal (σQ) dans l'intervalle d'environ 50 % à 60 %, la longueur X de la section angulaire (M-Q, K-Q, P-P,N-P) s'étendant dans l'aire surfacique d'application pistolet de la housse est essentiellement identique à la distance au bord angulaire Y.
